# EUROPÄISCHE PATENTANMELDUNG

(11) **EP 0 032 972 A1**
(43) Veröffentlichungstag der Anmeldung: **05.08.1981**
(21) Anmeldenummer: 80105822.3
(22) Anmeldetag: 25.09.1980
(51) Int. Cl.: E06B 9/388

(54) **Rafflamellenstore**

(30) Priorität: 24.01.1980 CH 560/80
(71) Anmelder: Griesser A.G., CH-8355 Aadorf (CH)
(72) Erfinder: Frei, Paul, CH-8353 Elgg (CH)
(74) Vertreter: Willi, Anton J. (CH)

(57) **Zusammenfassung**

Die Antriebswelle (2) des Rafflamellenstores trägt eine Schwenkvorrichtung (5) mit Verstellbändern (6), an denen paarweise angeordnete textile Tragkordeln (7) aufgehängt sind. Mittels Schlaufen (7a) sind die Lamellen (8) mit den Tragkordeln (7) schwenkbar verbunden. Von Aufwickeltrommeln (3) der Antriebswelle (2) führen Aufzugbänder (4) nach unten. Aufziehband (4) und hintere Tragkordel (7) führen zu einer zweiteiligen Endschiene (9). Die beiden Endschienenteile (12,13) sind um ein Scharniergelenk (14) vertikal relativ zueinander verschwenkbar. Die hintere Tragkordel (7) führt durch eine Deckenausnehmung (16) des Endschienenoberteils (13) und ist an diesem verankert. Das Aufzugband (4) führt ebenfalls durch die Deckenausnehmung (16), ist um einen Steg (18) am Endschienenunterteil (12) geschlauft und an einem Steg (17) des Endschienenoberteils (13) verankert. Schrumpft die hintere Tragkordel (7), hebt sie den Endschienenoberteil (13) entsprechend. Die lichte Höhe der Endschiene (9) wird dadurch erhöht; ein Abheben vom Wetterschenkel (11) unterbleibt, sodass sich dort kein Lichtspalt bilden kann. Der lichtdichte Fensterabschluss durch den geschlossenen Store bleibt auch bei schrumpfenden Tragkordeln (7) erhalten.

## Beschreibung

Gegenstand der Erfindung ist ein Rafflamellenstore, dessen Antriebswelle eine Schwenkvorrichtung trägt, an der die Lamellen mittels Paaren von Tragkordeln aufgehängt sind, wobei die am hinteren Lamellenrand angreifende Tragkordel an einer Endschiene fixieit ist, an der auch das nach oben zu einer auf der Antriebswelle sitzenden Aufwickeltrommel führende Aufzugband angreift.

Bei gesenktem Store soll die Endschiene unmittelbar über dem Wetterschenkel bzw. Sims der mit dem Store versehenen Gebäudeöffnung liegen, sodass bei geschlossenen Lamellen die Gebäudeöffnung auch in diesem Bereich lichtspaltfrei abgeschlossen ist. Tragkordeln von Aussenstoren, die wie üblich aus Textilmaterial bestehen, besitzen in der Praxis den Nachteil, dass sie mit der Zeit einer gewissen Schrumpfung unterliegen. Anlässlich der Storenmontage müssen die Tragkordeln die genau passende Länge besitzen, da Ueberlängen zu einem Aufstehen der Endschiene auf dem Wetterschenkel unter Verhinderung des freien Hängens des Lamellenpanrers führen würden. Schrumpfen nun die an der Endschiene angreifenden Tragkordeln, führt dies durch entsprechendes Anheben der Endschiene zur Lichtspaltbildung, und eine durch den geschlossenen Store zu bewirkende Verdunkelung des betreffenden Gebäuderaumes ist nicht mehr gewährleistet.

Zur Vermeidung dieses Nachteils ist der erfindungsgemässe Rafflamellenstore dadurch gekennzeichnet, dass die Endschiene aus zwei vertikal relativ zueinander beweglichen und sich überlappenden Teilen besteht, wobei wenigstens die hintere Tragkordel am einen Endschienenteil befestigt ist, während das Aufzugband am andern Endschienenteil angreift, Dies ermöglicht eine solche Ausbildung der Endschiene, dass sich bei schrumpfender hinterer Tragkordel der an ihr befestigte Endschienenteil nach oben bewegt, ohne dass die vertikale Ueberlappung der beiden Teile vollständig aufgehoben wird. Dies bedeutet, dass sich bei schrumpfender Kordel die Höhe der Endschiene um das Schrumpfmass der Tragkordel nach oben hin vergrössert, ohne dass die untere Endschinnenbegrenzung angehoben wird; die Bildung eines Lichtspaltes zwischen Endschiene und Wetterschenkel bzw. Sims wird damit vermieden.

Ausführungsbeispiele der Erfindung sind in der beiliegenden Zeichnung dargestellt; darin zeigt:
Fig. 1 im vertikalen Querschnitt ein erstes Beispiel eines gesenkten geschlossenen Rafflamellenstores nach der Erfindung bei normal langen, d.h. noch nicht geschrumpften Tragkordeln,
Fig. 2 in grösserem Massstab die Endschienenpartie des Stores nach Fig. 1,
Fig. 3 die Endschienenpartie nach Fig. 2 bei teilweise gerafften Lamellen,
Eig. 4 die Endschienenpartie nach Fig. 2 bei geschrumpften Tragkordeln,
Fig. 5 die Endschienenpartie analog Fig. 2 eines zweiten Beispiels,
Fig. 6 die Endschienenpartie gemäss Fig. 5 bei teilweise gerafften Lamellen, und
Fig. 7 die Endschienenpartie nach Fig. 5 bei geschrumpften Tragkordeln.

Der in Fig. 1 gezeigte Rafflamellenstore besitzt in üblicherweise einen oberen Storenkasten 1 mit darin gelagerter, in nicht näher dargestellter Weise, z.B. motorisch oder über Handkurbel und Getriebe antreibbare Aufziehwelle 2. Auf der Aufziehwelle 2 sitzen Aufwickeltrommeln 3 für die Zugbänder 4; ferner sind auf der Aufziehwelle 2 hier nicht weiter interessierende Schwenkvorrichtungen 5 angeordnet, über welche textile Verstellbaänder 6 führen. An Verbindungsgliedern 6a dieser Verstellbänder 6 sind mittels Kettenstücken 6b mit Anschlussschlaufen 7a versehene textile Tragkordeln 7 aufgehängt. Mittels der Anschlussschlaufen 7a sind die Lamellen 8 schwenkbar an paarweise vorgesehenen Tragkordeln 7 fixiert. Die am vorderen Bördelrand der Lamellen 8 des hier gezeichneten Aussenstores angreifenden Tragkordeln 7 enden frei unmittelbar unter der untersten Schlaufe 7a, während der untere Endteil der am hinteren Bördelrand der Lamellen 8 angreifenden Tragkordeln 7 in im folgenden näher beschriebener Weise an einer Endschiene 9 fixiert sind. Es versteht sich, dass auch das untere Ende der vorderen Tragkordeln 7 in die Endschiene eingeführt und unter Gewährleistung des Oeffnens der Lamellen darin befestigt sein kann. Die Endschiene ₉ reicht mit ihrer hinteren (gebäudenäheren) Unterkante bis unmittelbar über den auf dem Sims LO der z.B. durch ein Fenster gebildeten Gebäudeöffnung angeordneten Wetterschenkel 11.

Die gezeichnete Endschiene9 ist zweiteilig ausgebildet. Sie besteht aus einem unteren, durch Boden 12a und Rückwand 12b gebildeten Unterteil 12 und einem im Bereich der Vorderkante des Bodens 12a am letzteren angelenkten Oberteil 13, der eine abgestufte Decke 13a und eine die Rückwand 12b des Oberteils 12 übergreifende Rückwand 13b aufweist. Am Oberteil 13 abnehmbar fixierte, nicht gezeichnete Seitenbleche schliessen die hohle Endschiene 9 seitlich ab. Das zwischen Unterteil 12 und Oberteil 13 vorgesehene Scharniergelenk 14 gestattet ein begrenztes vertikales Relativverschwenken der beiden Endschienenteile 12, 13. An der hinteren Bodenkante ist ein Gummiprofil 15 eingesetzt, das ein lärmiges Anschlagen der Endschiene 9 am Wetterschenkel 11 verhindert.

Wie aus der Zeichnung ersichtlich, ist der untere Endteil der hinteren Tragkordel 7 durch eine etwa in Endschienenmitte in der Oberteildecke 13a vorgesehene Ausnehmung 16 geführt und an einem Zapfen 17a eines von dieser Decke 13a nach unten ragenden Befestigungssteges 17 fixiert. Unterhalb dieser Kordelbefestigung ist am Befestigungssteg 17 eine Reihe weiterer Zapfen 17b vorgesehen. Diese Zapfen 17b (jeweils einer davon) dienen der längeneinstellbaren Fixierung des unteren Endteils des Aufzugbandes 4, das um einen inneren Haltesteg 18 am Boden 12a des Endschienenunterteils 12 geschlauft ist und durch die Deckenausnehmung 16 aus der Endschiene 9 heraus nach oben geführt ist. Bemessung und Gewichtsverteilung der Endschiene 9 sind so gewählt, dass sie nach ordnungsgemässer Erstmontage des Stores mit dem Boden 12a ihres Unterteils 12 horizontal und mit dem Gummiprofil 15 unmittelbar über dem Wetterschenkel 11 hängt. Durch Einschieben eines geeigneten Blechstreifens in eine hinterschnittene Innennut 19 des Unterteilbodens 12a lässt sich diese Horizontallage der Endschiene 9 gewährleisten. Dabei ist zu beachten, dass Aufzugband 4 und Tragkordeln 7 in ihrer Länge so gewählt sind, dass bei gesenktem Store und in Schliesslage verschwenkten Lamellen (Fig. 1, 2) die Endschiene 9 ihre minimale Querschnittshöhe aufweist, wobei die Decke 13a des Oberteils 13 auf der Rückwand 12b des Unterteils 12 aufliegt. Diese Ausgangslage der Endschienenteile 12, 13, d.h. die relative Länge von Aufzugband 4 und Kordeln, 7 kann durch entsprechende Wahl des Einhängezapfens 17b für das Zugband 4 und entsprechendes Einhängen der Kettenstücke 6b an den Verbindungsgliedern 6a der Verstellbänder 6 relativ genau eingestellt werden.

Dass sich diese Relativlage der Endschienenteile 12,13 bzw. die Horizontallage der Endschiene 9 als Ganzes beim Verschwenken der Lamellen 8 bzw. beim Raffen der Lamellen in keiner Weise ändert, ist aus Fig. 3 ohne weiteres ersichtlich. Wenn nun aber die Tragkordeln 7 mit der Zeit etwas schrumpfen (was, wie die Praxis zeigt, für die textilen Aufzugbänder nicht der Fall ist), würde dies bei starrer, einteiliger Endschiene ein Anheben dieser Endschiene 9 unter gleichzeitigem Schlaffwerden der Aufzugbänder 4 bewirken; ein Anheben dieser Endschiene schon um geringe Beträge (in der Praxis kann dies 1 bis 3 cm ausmachen) führt zur Bildung eines Lichtspaltes unter der Endschiene. Beim beschriebenen Store ist dies dagegen nicht der Fall.

Wie aus Fig. 4 ersichtlich, hat das Verkürzen der Tragkordeln 7 ein annähernd vertikales Heben des Oberteils 13 zur Folge (es könnte sich auch um eine reine Schwenkbewegung des Oberteils 13 um das Scharniergelenk 14 am horizontal bleibenden Unterteil 12 handeln); das gleichzeitig angehobene Scharnier 14 bewirkt ein Schrägstellen des mit seinem Gummiprofil 15 auf dem Wetterschenkel liegenbleibenden Endschienenunterteils 12. Dank der Fixierung des um den etwa in der Mitte des Bodens 12a angeordneten Steg 18 am Unterteil 12 geschlauften Endteils des Aufzugbandes 4 am Oberteil 13 wird ein dem S_{c}hrumpfbetrag der Tragkordeln 7 analoges Längsstück des Aufzugbandes zwischen Steg 18 und darüber liegendem Zapfen 17b aufgenommen; das Aufzugband 4 bleibt somit gestreckt. Da wie gezeigt, der Endschienenunterteil 12 mit seinem Gummiprofil 15 auf dem Wetterschenkel 11 liegen bleibt, kann sich dort kein Lichtspalt bilden; es versteht sich, dass die Höhe der sich überlappenden Rückwände 12b, 13b der Endschiene 9 so gewählt ist, dass das (in Fig. 4 gezeigte) maximale Aufspreizen der beiden Endschienenteile 12, 13 begrenzt durch Ineinandergreifen von Endhaken 20a, 20b der Rückwände 12b, 13b, das normalerweise zu erwartende Schraumpfmass der Tragkordeln 7 auszugleichen vermag. Sollten sich grössere Schrumpfungen ergeben, können die Tragkordeln 7 mit ihren oberen Kettenstücken 6b an den Verbindungsstegen 6a entsprechend umgehängt werden.

Während beim vorangehend beschriebenen Beispiel die zum Schrumpfausgleich der Tragkordeln führende Vergrösserung der lichten Höhe der Endschiene durch Relativverschwenkung der gelenkig miteinander verbundenen Endschienenteile bewirkt wird, erfolgt dieser Schrumpfausgleich beim Beispiel nach den Fig. 5-7 durch relative Vertikalverschiebung der teleskopartig ineinander geführten Teile 22, 23 der Endschiene 9. Die hinteren Tragkordeln 7 des im übrigen analog dem erstbeschriebenen Beispiel ausgebildeten Rafflamellenstores sind auch hier durch eine Mittelausnehmung 36 der abgestuften Decke 23a des Endschienenoberteils 23 hindurch geführt und an Zapfen 27a eines Befestigungssteges 27 verankert. Der Unterteil 22 der Endschiene 9 ist als Hohlleiste ausgebildet, die in einer nach unten hin offenen Führungsnut 24 des als Hohlkasten ausgebildeten Endschienenoberteils 23 gebildet ist. Die Höhe der den Endschienenunterteil 22 bildenden Hohlleiste ist so. gewählt, dass ein ihren unteren Abschluss bildendes Gummiprofil 25 über den durch gegensinnig geneigte, von der Nut 24 her ansteigende Wände gebildeten Boden 23b der Endschiene hinansragt. Im Innern des Endschienenunterteils 22 sind Zapfen 27b fixiert, an welchen die Aufzugbänder 4 (meist sind es zwei) verankert sind. Im Gegensatz zum erstbeschriebenen Beispiel sind also hier die Aufziehbänder 4 direkt am Endschienenunterteil fixiert.

Das Schrumpfen der Tragkordeln 7 (Fig.7) hat hier zur Folge, dass der Endschienenoberteil 23 entsprechend hochgezogen wird, während der Unterteil 22 (infolge unveränderter Länge der ihn tragenden Aufzugbänder 4) mit seinem Gummiprofil 25 in seiner ursprünglichen Lage unmittelbar über dem Wetterschenkel verbleibt. Dank der durch die teleskopartige vertikale Relativverschiebung der beiden Endschienenteile 22, 23 erzielten Vergrösserung der lichten Höhe der Endschiene wird das Schrumpfmass der Tragkordeln 7 ausgeglichen und ein Lichtspalt unter der Endschiene kann nicht entstehen.

Der automatische Schrumpfausgleich durch die zweiteilige Endschiene macht ein öfteres Umhängen bzw. gar Ersetzen der Tragkordeln überflüssig. Zu bemerken ist auch, dass die an der Lamellenvorderkante angreifenden Tragkordeln, die ja den Witterungs- bzw. Lichteinflüssen stärker ausgesetzt sind, zwar meist schneller schrumpfen, jedoch infolge Fehlens einer straffen Verbindung mit der Endschiene diese nicht anzuheben vermögen. Sollten sich infolge schnelleren Schrumpfens dieser äusseren Tragkordeln die Lamellen 8 nicht mehr einwandfrei schliessen lassen, kann dies durch entsprechendes Umhängen (Verlängern) der diesen Tragkordeln 7 zugeordneten Kettenstücke ohne Beeinflussung der Lage der Endschiene kompensiert werden. Der relativ lose Verbund der Lamellen 8 über die Schlaufen 7a mit den Kordeln 7 macht ein solches Nachstellen der Länge der äusseren Tragkordeln 7 allerdings kaum erforderlich.

## Patentansprüche

1. Rafflamellenstore, dessen Antriebswelle (2) eine Schwenkvorrichtung (5) trägt, an der die Lamellen (8) mittels Paaren von Tragkordeln (7) aufgehängt sind, wobei die am hinteren Lamellenrand angreifende Tragkordel (7) an einer Endschiene (9) fixiert ist, an der auch das nach oben zu einer auf der Antriebswelle (2) sitzenden Aufwickeltrommel (3) führende Aufzugband angreift, dadurch gekennzeichnet, dass die Endschiene (9) aus zwei vertikal relativ zueinander beweglichen und sich überlappenden Teilen (12,13 bzw. 22,23) besteht, wobei wenigstens die hintere Tragkordel (7) am einen Endschienenteil (13 bzw.23) befestigt ist, während das Aufzugband am andern Endschienenteil (12,22) angreift.

2. Rafflamellenstore nach Anspruch 1, dadurch gekennzeichnet, dass die beiden Endschienenteile (12,13) im Bereich der vorderen Längskante durch ein Scharniergelenk (14) miteinander verbunden sind, wobei der Unterteil (12) aus einem Boden (12a) mit nach oben ragender Rückwand (12b) beseht, während der Oberteil (13) aus einer Decke (13a) mit die Rückwand (12b) des Unterteils (12) überlappender Rückwand (13b) besteht, und dass das zusammen mit der hinteren Tragkordel (7) durch eine mittige Deckenausnehmung (16) ind die Endschiene (9) eingeführte Aufzugband (4) um einen Steg (16) am Boden (12a) des Unterteils (12) gescHauft und dann nach oben zu einer Befestigungsstelle (17b) eines Befestigungssteges (17) an der Decke (13a) des Oberteils (13) geführt ist.

3. Rafflamellenstore nach Anspruch 2, dadurch gekennzeichnet, dass zur Begrenzung der Relativverschwenkung der beiden Endschienenteile (12,13) deren sich überlappende Rückwände (12b,13b) mit bei maximaler Spreizlage ineinander greifenden Haken (20a,20b) versehen sind.

4. Rafflamellenstore nach Anspruch 3, dadurch gekennzeichnet, dass sowohl die hinteren Tragkordeln (7) als auch die Aufziehbänder (4) mit Endschlaufen an Zapfen (l7a,17b) des Befestigungssteges (17) verankert sind.

5. Rafflamellenstore nach Anspruch 4, dadurch gekennzeichnet, dass zwecks Längeneinstellung der Aufziehbänder (4) am Befestigungssteg (17) mehrere wahlweise benützbare Zapfen (17b) vorgesehen sind.

6. Rafflamellenstore nach einem der Ansprüche 2 - 5, dadurch gekennzeichnet, dass am hinteren Aussenrand des Bodens (12b) des Endschienenunterteils (12) ein Gummiprofil (15) vorgesehen ist.

7. Rafflamellenstore nach Anspruch 1, dadurch gekennzeichnet, dass die beiden Endschienenteile (22,23) teleskopartig ineinander verschiebbar sind, wobei die hintere Tragkordel (7) durch eine mittige Dekkenausnehmung (36) des als Hohlkasten ausgebildeten Endschienenoberteils (23) geführt und an einem Befestigungssteg (27) fixiert ist, während das durch die gleiche Deckenausnehmung (36) eingeführte Aufzugband (4) in dem als Hohlleiste ausgebildeten Unterteil (22) fixiert ist, welcher Unterteil (22) in einer nach unten offenen Nut (24) des Oberteils (23) geführt ist.

8. Rafflamellenstore nach Anspruch 7, dadurch gekennzeichnet, dass die Unterseite des Endschienenoberteils (23)durch von der Nut (24) weg seitlich gegensinnig ansteigende Wände (23b) gebildet ist, über welche ein unteres Gummiprofil (25) des Endschienenunterteils (22) vorsteht.

9. Rafflamellenstore nach Anspruch 8, dadurch gekennzeichnet, dass hintere Tragkordel (7) und Aufzugband (4) je mittels Endschlaufen an Zapfen (l7a bzw. 17b) des zugehörigen Endschienenteils (33 bzw. 23) verankert sind.

lo. Rafflamellenstore nach einem der Ansprüche 1 - 9, dadurch gekennzeichnet, dass die Tragkordeln (7) zur Grobeinstellung ihrer Länge mittels umhängbarer Kettenstücke (6b) an Verbindungsstegen (6a) der Verstellbänder (6) aufgehängt sind.
